# EUROPÄISCHE PATENTSCHRIFT

(11) **EP 0 753 619 B1**
(45) Veröffentlichungstag und Bekanntmachung des Hinweises auf die Patenterteilung: **31.01.2001**
(21) Anmeldenummer: 95117764.1
(22) Anmeldetag: 11.11.1995
(51) Int. Cl.: D06B 23/02, F26B 13/16

(54) **Vorrichtung zum durchströmenden Behandeln von Textilgut od. dgl.**
Device for passing a treating fluid through a textile material or the like
Dispositif pour faire passer un fluide de traitement à travers une matière textile ou analogue

(30) Priorität: 14.07.1995 DE 19525459
(43) Veröffentlichungstag der Anmeldung: 15.01.1997
(73) Patentinhaber: Fleissner GmbH & Co. Maschinenfabrik, 63328 Egelsbach (DE)
(72) Erfinder: Fleissner, Gerold, CH-6300 Zug (CH)
(74) Vertreter: Neumann, Gerd, Dipl.-Ing.

(56) Entgegenhaltungen:
- EP-A- 0 315 961
- DE-B- 1 146 024

## Beschreibung

Die Erfindung bezieht sich auf eine Vorrichtung zum durchströmenden Behandeln von Textilgut, Vliesen oder Papier mit einem gasförmigen oder flüssigen, in der Vorrichtung umgewälzten Behandlungsmittel mit einer unter Saugzug stehenden, stirnseitig Böden aufweisenden, zur Durchlässigkeit gelochten Blechtrommel als Transportelement, welche an ihrem Umfang mit einem durchlässigen Belag bedeckt ist, wobei zwischen dem Belag und dem Trommelmantel als Unterzug zur Erhöhung des Abstandes zwischen dem Trommelmantel und dem Belag allein parallel über die ganze Länge der Trommel von Boden zu Boden sich gerade erstreckende, U-förmig aufgebogene Blechstreifen mit Abstand voneinander angeordnet sind, deren jeweiliger Boden an dem Blechtrommelmantel unmittelbar anliegt.

Eine Vorrichtung dieser Art ist durch die DE-B-11 46 024 bekannt. Es ist dort eine im Grunde geschlossene Trommel offenbart, über deren Länge sich eine Anzahl von U-förmigen Gussteilen erstrecken, deren Boden in der Mitte über die Länge der Trommel mit einzelnen größeren Löchern versehen sind, die mit Löchern der Trommel fluchten. Zwischen den benachbarten Gussteilen ist keine Lochung in der Trommel vorgesehen. Über die radial sich erstreckenden Schenkel der Gussteile ist radial außen ein Draht spiralförmig aufgewickelt, über den die Gussteile am Ort auf der Trommel fixiert sind. Der Draht bildet den Belag für die auf der Trommel aufliegende Textilbahn. Abgesehen von Problemen bei der Montage einer solchen Trommelkonstruktion ist deren Durchlässigkeit sehr beschränkt und seitlich der Blechstreifen sogar unmöglich, so dass auch eine gute Trockenleistung mit dieser Konstruktion nicht erzielbar ist.

Grundsätzlich sind aber axial über die Länge der Trommel sich erstreckende Blechstreifen für die Durchlässigkeit der Vorrichtung von großem Vorteil. Der Belag liegt nur auf den äußeren Kanten der Blechstreifen auf, so dass die Luftdurchlässigkeit der Textilbahn unmittelbar im Bereich der Auflage sehr gut ist. Die Blechstreifen müssen nur sicher gehalten sein und deren Trageeinheit muss auch den gleichmäßigen Abtransport der durchströmten Luft über die Trommelfläche gewährleisten.

Dazu ist in der EP-A-0 315 961 eine Vorrichtung offenbart, bei der die Blechmantelkonstruktion mit darauf lagernden Blechstreifen allein durch radial sich erstreckende Blechstreifen ersetzt ist, die sich ebenfalls parallel über die ganze Länge der Trommel ungebogen von Stirnseite zur Stirnseite der Trommel erstrecken. Die Blechstreifen sind dort über die Länge der Trommel durch Abstandhalter miteinander verbunden und aneinander gehalten. Die Verbindung ist durch Schauben oder Nieten gewährleistet. Dadurch ist eine Trommelkonstruktion mit einer extrem hohen Luftdurchlässigkeit im Bereich des aufliegenden Textilgutes geschaffen. Durch diese Konstruktion ist eine Lösung gefunden, wie ein bisher bei derartigen Konstruktionen notwendiger Schweißvorgang vermieden werden kann. Schweißen hat nämlich nicht nur Gefügeveränderungen im Metall zur Folge, sondern die Schweißnähte können auch bei extremer thermischen Belastung, z. B. durch ständige Temperaturänderungen auf der Siebtrommel wie bei kalter und nass einlaufenden Ware gegenüber der gerade abgelaufenen trockenen und heißen Ware auf Dauer reißen. Aufwendige Reparaturen sind dann erforderlich. Trommelkonstruktionen nach der EP-A-0 315 961 sind in der erzielbaren Trockenleistung sehr gut aber in der Montage lohnintensiv und damit teuer.

Der Erfindung liegt die Aufgabe zugrunde, eine Siebtrommel mit der Grundkonstruktion nach der DE-B-11 46 024 so weiter auszubilden, dass die über die Gutfläche gleichmäßige und gute Luftdurchlässigkeit erhalten bleibt und dennoch die genannten Probleme nicht mehr existieren.

Zur Lösung dieser Aufgabe ist nach der Erfindung vorgesehen, dass
a) die Blechtrommel auch im Bereich zwischen den mit Abstand voneinander angeordneten Blechstreifen gelocht,
b) der Boden des jeweiligen Blechstreifens mit der gelochten Trommel mechanisch verbunden und
c) der durchlässige auf den Kanten der Blechstreifen ruhende Belag als Siebgewebe ausgebildet ist.
Eine über den Umfang der Trommel gleichmäßige Trocknung ist nur gewährleistet, wenn die die Ware durchströmende Luft auch fortlaufend und unmittelbar abgeführt wird. Dazu muss die Trommel gleichmäßig und möglichst dicht mit Luftdurchflussbohrungen versehen sein. Diese Luftdurchflussöffnungen dürfen durch die Anordnung und selbstverständlich einzeln notwendige Befestigung der U-förmigen Blechstreifen so wenig wie möglich verschlossen werden. Die seitlich der Blechstreifen vorhandene Lochung ist sowieso frei und nur einzelne Löcher im Boden der Blechstreifen werden über die Länge der Blechstreifen für eine mechanische Befestigung der Blechstreifen an der Trommel benötigt. Damit sind Schweißnähte für die Befestigung der Blechstreifen auf der Trommel vermieden und die Luftdurchlässigkeit der Trommel ist nicht oder zu vernachlässigend wenig vermindert. Der Belag ist - wie aber z. B. durch die EP-A-0 315 961 bekannt - durch ein Sieb gebildet, das sich leichter über die Trommel ziehen lässt als die Montage eines spiralförmig aufgewickelten Drahtes.

Der Boden dieses Blechstreifens sollte genauso gelocht sein, wie der Siebtrommelblechmantel, so dass nicht nur die Löcher der Perforation für die Befestigung verwendet werden können, sondern damit auch die Luftdurchlässigkeit der Trommel durch die Fläche des Bodens des U-förmigen Blechstreifens nicht oder nur geringfügig vermindert wird. Da nun aber durch die Befestigung mit Nieten oder Schrauben das eine oder andere Loch der Perforation verschlossen ist, sieht die Erfindung zur vorteilhafteren Ausgestaltung vor, dass die radial aufrecht stehenden Blechstreifen ebenfalls gelocht sind. Somit ist die Luftdurchlässigkeit der Bereiche mit den durch die Schrauben verschlossenen Perforationslöchern mit den Bereichen, die zwischen den Befestigungsflanschen liegen, ausgeglichen.

Die Stege der Blechstreifen sollten gleichmäßig über den Umfang verteilt sein. Es ist deshalb zweckmäßig, im Wechsel von zwei Lochreihen die Blechstreifen anzuordnen, die in der Breite sich ebenfalls über zwei Lochreihen erstrecken. Die radial sich erstreckenden Streifen sollten so gebogen sein, dass sie radial über einem nicht perforierten Trommelmantelsteg zu liegen kommen. Damit behindern die Stege nicht die Luftströmung durch die Trommellochung.

In der Zeichnung ist ein Ausführungsbeispiel der Vorrichtung nach der Erfindung dargestellt. Es zeigen:
- Fig. 1: einen Schnitt längs durch eine übliche Siebtrommelvorrichtung, deren Mantel hier aus einer gelochten Blechtrommel mit aufgesetzten senkrecht hochstehenden Blechstreifen und radial außen weiterhin dem Siebgewebe besteht,
- Fig. 2: in vergrößerter Darstellung ein Detail des Blechmantels dieser Siebtrommelvorrichtung in einem Schnitt senkrecht zu dem der Fig. 1
- Fig. 3: in vergrößerter Darstellung ein anderes Detail des Blechmantels dieser Siebtrommelvorrichtung und
- Fig. 4: in vergrößerter Darstellung ein weiteres Detail des Blechmantels dieser Siebtrommelvorrichtung.

Eine Siebtrommelvorrichtung besteht grundsätzlich aus einem etwa rechteckigen Gehäuse 1, das durch eine Zwischenwand 2 in einen Behandlungsraum 3 und einen Ventilatorraum 4 unterteilt ist. Im Behandlungraum 3 ist die Siebtrommel und konzentrisch zu dieser im Ventilatorraum 4 ein Ventilator 6 drehbar gelagert. Selbstverständlich kann der Ventilatorraum auch in einem von dem Siebtrommelgehäuse 1 abgetrennten, hier nicht dargestellten, gesonderten Ventilatorgehäuse angeordnet sein. Jedenfalls setzt der Ventilator das Innere der Trommel unter Saugzug. Auch ist die Trommelkontruktion an einer Naßbehandlungsvorrichtung, die auch nur zum Absaugen von Flüssigkeit dienen kann, Gegenstand des Patentes. Die Gesamtkontruktion ist dann entsprechend anzupassen.

Gemäß der Fig. 1 sind ober- und unterhalb des Ventilators 6 jeweils Heizaggregate 7 angeordnet, die aus mit Heizmedium durchflossenen Rohren bestehen. Die Siebtrommel ist in dem nicht vom Textilgut bedeckten Bereich innen von einer Innenabdeckung 8 gegen den Saugzug abgedeckt. Der wirksame Mantel der Siebtrommel ist durch das weiter unten beschriebene, gelochte Blech zusammen mit einer Blechstreifenstruktur nach Fig. 2 - 4 gebildet. Diese ist außen von einem feinmaschigem Sieb 9 umschlungen, das an der Stirnseite der Trommel an den beiden Böden 11, 12 mittels Ringen gespannt gehalten ist.

Die Blechstreifenstruktur besteht aus axial ausgerichteten Blechstreifen 10, deren radial ausgerichtete Höhe aus Fig. 2 - 4 hervorgeht. Damit liegt also der siebförmige Belag 9 nur auf den radial außen angeordneten Kanten der Blechstreifen 10 auf. Die Blechstreifen 10 liegen mit ihrer radial innen liegenden Kante unmittelbar auf dem Siebtrommelmantel 5 auf und sind mit einem definierten Abstand nebeneinander auf den Siebtrommelmantel 5 angeordnet.

Damit dieser Abstand und die genaue Ausrichtung der Blechstreifen 10 über die Arbeitsbreite der Trommel fixiert ist, sind im Gegensatz zur Offenbarung in der Hauptanmeldung die radial innen liegenden Kanten der Blechstreifen 10 mit einem Flansch 14 versehen, der rechtwinklig von dem Blechstreifen 10 absteht und mit dem Siebtrommelmantel 5 durch dessen Lochung verschraubt oder mit einer Niete 16 verbunden ist. Der Kopf 17 der Schraube 15 kann auf der Innenseite der Trommel 5 aufliegen, oder besser durch Anfasung des Befestigungsloches wie mit 17' bezeichnet eingelassen sein. Jedenfalls ist die Mutter 18 der Schraube auf der Außenseite des Flansches 14 bzw. des Trommelmantels 5 angeordnet. Der Flansch 14 ist genauso mit einer Lochung versehen, wie der Siebtrommelmantel 5, die Lochungen fluchten exakt.

Vorteilhaft ist es, wenn sich an das freie Ende des Flansches 14 ein weiterer Blechstreifen 10' rechtwinklig zu einem im ganzen U-förmig aufgebogenen Doppelblechstreifen 10, 14, 10' anschließt. Dieser Doppelblechstreifen 10, 14, 10' deckt dann gemäß dem Beispiel zwei Reihen der Perforationslöcher 19 des Trommelmantels 5 ab, und weitere zwei Reihen Perforationslöcher 19 bleiben dann frei. Die zur Befestigung verwendeten Löcher sollten jeweils versetzt mal in der einen mal in der anderen Reihe liegen (Fig. 2).

Damit die zur Befestigung verwendeten und damit gegen Luftdurchtritt verschlossenen Löcher für die gleichmäßige Luftdurchlässigkeit der Trommel über ihren ganzen Umfang keinen Nachteil bewirken, ist die radial aufrecht stehende Wandung und also die Blechstreifen 10, 10' selber ebenfalls mit Löchern 20 versehen.

Die Breite des Flansches 14 oder des Bodens des Doppelblechstreifens 10, 10' sollte so gewählt sein, daß sich der Blechstreifen 10 oder bei einem Doppelblechstreifen sich beide Flanken 10, 10' des U-förmigen Querschnitts radial über einem nicht perforierten Trommelmantelsteg 21 erstrecken. Damit behindert das Material des Blechstreifens 10, 10' nicht die Luftdurchlässigkeit der Trommel.

## Patentansprüche

1. Vorrichtung zum durchströmenden Behandeln von Textilgut, Vliesen oder Papier mit einem gasförmigen oder flüssigen, in der Vorrichtung umgewälzten Behandlungsmittel mit einer unter Saugzug stehenden, stirnseitig Böden (11, 12) aufweisenden, zur Durchlässigkeit gelochten Blechtrommel als Transportelement, welche an ihrem Umfang mit einem durchlässigen Belag (9) bedeckt ist, wobei zwischen dem Belag und dem Trommelmantel (5) als Unterzug zur Erhöhung des Abstandes zwischen dem Trommelmantel (5) und dem Belag allein parallel über die ganze Länge der Trommel (5) von Boden (11) zu Boden (12) sich gerade erstreckende, U-förmig aufgebogene Blechstreifen (10, 10') mit Abstand voneinander angeordnet sind, deren jeweiliger Boden (14) an dem Blechtrommelmantel (5) unmittelbar anliegt, dadurch gekennzeichnet, dass
a) die Blechtrommel (5) auch im Bereich zwischen den mit Abstand voneinander angeordneten Blechstreifen (10, 10') gelocht,
b) der Boden des jeweiligen Blechstreifens (10, 10') mit der gelochten Trommel (5) mechanisch verbunden und
c) der durchlässige auf den Kanten der Blechstreifen ruhende Belag als Siebgewebe ausgebildet ist.

2. Vorrichtung nach Anspruch 1, dadurch gekennzeichnet, dass der Boden des Blechstreifens (10, 10') mit der gelochten Trommel (5) verschraubt (15) ist.

3. Vorrichtung nach Anspruch 1, dadurch gekennzeichnet, dass der Boden des Blechstreifens (10, 10') mit der gelochten Trommel (5) vernietet (16) ist.

4. Vorrichtung nach Anspruch 1 bis 3, dadurch gekennzeichnet, dass für die Befestigung des Bodens des Blechstreifens (10, 10') mit dem Trommelmantel (5) die normale für die Durchlässigkeit der Trommel vorgesehene Lochung (19) der Blechtrommel (5) verwendet ist.

5. Vorrichtung nach Anspruch 1 oder 4, dadurch gekennzeichnet, dass der Kopf (17) der Schraube (15) radial innen an dem Trommelmantel (5) anliegt.

6. Vorrichtung nach einem der Ansprüche 1 - 5, dadurch gekennzeichnet, dass der Kopf (17, 17') der Schraube (15) oder der Niet (16) in dem jeweiligen Loch des Trommelmantels (5) versenkt ist.

7. Vorrichtung nach einem der Ansprüche 1 - 6, dadurch gekennzeichnet, dass der Boden (14) des U-förmigen Blechstreifens (10, 10') über seine ganze Fläche entsprechend der Lochung (19) der Blechtrommel mit Löchern versehen ist.

8. Vorrichtung nach Anspruch 7, dadurch gekennzeichnet, dass der Boden (14) des U-förmigen Blechstreifens (10, 10') mit zwei Reihen der Perforationslöcher (19) des Trommelmantels (5) versehen ist.

9. Vorrichtung nach einem der Ansprüche 1 - 8, dadurch gekennzeichnet, dass zwischen zwei benachbarten U-förmigen Blechstreifen (10, 10') ein Abstand eingehalten ist, der zwei Reihen der Perforationslöcher (19) des Trommelmantels (5) entspricht.

10. Vorrichtung nach einem der Ansprüche 1 - 9, dadurch gekennzeichnet, dass die radial sich erstreckenden Wandungen der U-förmigen Blechstreifen (10; 10') ebenfalls gelocht sind.

11. Vorrichtung nach einem der Ansprüche 1 - 10, dadurch gekennzeichnet, dass sich die Blechstreifen (10, 10'), also beide Flanken des U-förmigen Querschnitts, radial über einen dort nicht perforierten Trommelmantelsteg (21) erstrecken.

## Claims

1. Apparatus for the throughflow treatment of textile material, non-woven fabrics or paper with a gaseous or liquid treatment agent which is circulated in the apparatus, said apparatus including a sheet metal drum as the conveying means, which drum is under suction and has bases (11, 12) on its end faces, and which drum is perforated for permeability and is covered with a permeable covering (9) on its periphery, sheet metal strips (10, 10') extending rectilinearly between the covering and the drum surface (5) to serve as a truss layer to increase the spacing between the drum surface (5) and the covering solely parallel over the entire length of the drum (5) from base (11) to base (12), said sheet metal strips being bent upwardly in a U-shaped manner and being disposed with spacings therebetween, the respective base (14) of said strips abutting directly against the sheet metal drum surface (5), characterised in that
a) the sheet metal drum (5) is also perforated in the region between the sheet metal strips (10, 10'), which are disposed with spacings therebetween,
b) the base of the respective sheet metal strip (10, 10') is mechanically connected to the perforated drum (5), and
c) the permeable covering, resting on the edges of the sheet metal strips, is provided as a filter mesh.

2. Apparatus according to claim 1, characterised in that the base of the sheet metal strip (10, 10') is screw-connected (15) to the perforated drum (5).

3. Apparatus according to claim 1, characterised in that the base of the sheet metal strip (10, 10') is riveted (16) to the perforated drum (5).

4. Apparatus according to claims 1 to 3, characterised in that the normal perforation (19) of the sheet metal drum (5), intended for the permeability of the drum, is used for securing the base of the sheet metal strip (10, 10') to the drum surface (5).

5. Apparatus according to claim 1 or 4, characterised in that the head (17) of the screw (15) abuts radially internally against the drum surface (5).

6. Apparatus according to one of claims 1 - 5, characterised in that the head (17, 17') of the screw (15) or the rivet (16) is countersunk in the respective hole of the drum surface (5).

7. Apparatus according to one of claims 1 - 6, characterised in that the base (14) of the U-shaped sheet metal strip (10, 10') is provided with holes over its entire face so as to correspond to the perforation (19) of the sheet metal drum.

8. Apparatus according to claim 7, characterised in that the base (14) of the U-shaped sheet metal strip (10, 10') is provided with two rows of the perforation holes (19) of the drum surface (5).

9. Apparatus according to one of claims 1 - 8, characterised in that a spacing is maintained between two adjacent U-shaped sheet metal strips (10, 10') and corresponds to two rows of the perforation holes (19) of the drum surface (5).

10. Apparatus according to one of claims 1 - 9, characterised in that the radially extending walls of the U-shaped sheet metal strips (10, 10') are also perforated.

11. Apparatus according to one of claims 1 - 10, characterised in that the sheet metal strips (10, 10'), that is to say both flanks of the U-shaped cross-section, extend radially over a drum surface web (21), which is not perforated there.

## Revendications

1. Dispositif destiné au traitement en continu de matières textiles, nappes ou papier à l'aide d'un moyen de traitement gazeux ou liquide mis en circulation et pourvu, en tant qu'élément de transport, d'un tambour soumis à un tirage par aspiration, doté de fonds (11, 12) sur la surface d'attaque, perforé de telle sorte à être pénétrable et couvert sur sa périphérie d'une couche pénétrable (9), des bandes de tôle (10, 10') en forme de U dont le fond (14) est directement posé sur le corps du tambour et écartées les unes des autres étant disposées en ligne droite, d'un fond (11) à l'autre (12), parallèlement au tambour et sur toute sa longueur, faisant ainsi office de sous-poutre entre le corps du tambour (5) et la couche, caractérisé en ce que
a) le tambour en tôle (5) est perforé également dans la zone située entre les bandes de tôle (10, 10') écartées les unes des autres,
b) le fond de chaque bande de tôle (10, 10') est relié mécaniquement au tambour (5) perforé et
c) la couche pénétrable qui repose sur les bords des bandes de tôle se présente sous la forme d'une toile de tamisage.

2. Dispositif selon la revendication 1, caractérisé en ce que le fond de chaque bande de tôle (10, 10') est vissé (15) sur le tambour (5) perforé.

3. Dispositif selon la revendication 1, caractérisé en ce que le fond de chaque bande de tôle (10, 10') est riveté (16) sur le tambour (5) perforé.

4. Dispositif selon les revendications 1 à 3, caractérisé en ce que le fond de chaque bande de tôle (10, 10') est fixé au corps du tambour (5) en utilisant la perforation (19) normalement prévue pour que le tambour (5) soit pénétrable.

5. Dispositif selon la revendication 1 ou 4, caractérisé en ce que la tête (17) de la vis (15) est située radialement sur la face interne du corps du tambour (5).

6. Dispositif selon l'une ou l'autre des revendications 1 à 5, caractérisé en ce que la tête (17, 17') de la vis (15) ou du rivet (16) est noyée dans un orifice pratiqué dans le corps du tambour (5).

7. Dispositif selon l'une ou l'autre des revendications 1 à 6, caractérisé en ce que le fond (14) de chaque bande de tôle (10, 10') en forme de U est pourvu, sur toute sa surface, d'orifices correspondant à la perforation (19) du tambour.

8. Dispositif selon la revendication 7, caractérisé en ce que le fond (14) de la bande de tôle en forme de U (10, 10') correspond à deux rangées d'orifices de perforation (19) du corps du tambour (5).

9. Dispositif selon l'une ou l'autre des revendications 1 à 8, caractérisé en ce que la distance entre deux bandes de tôle en forme de U voisines correspond à deux rangées d'orifices de perforation (19) du corps du tambour (5).

10. Dispositif selon l'une ou l'autre des revendications 1 à 9, caractérisé en ce que les parois des bandes de tôle (10, 10') en forme de U qui s'étendent radialement sont également perforées.

11. Dispositif selon l'une ou l'autre des revendications 1 à 10, caractérisé en ce que les bandes de tôle (10, 10'), autrement dit les deux flancs de la section transversale en forme de U, s'étendent radialement au-dessus d'une traverse non perforée du corps du tambour (21).
